# EUROPÄISCHE PATENTSCHRIFT

(11) **EP 1 500 435 B1**
(45) Veröffentlichungstag und Bekanntmachung des Hinweises auf die Patenterteilung: **14.03.2007**
(21) Anmeldenummer: 04016358.6
(22) Anmeldetag: 12.07.2004
(51) Int. Cl.: B05B 5/10, B05B 5/16

(54) **Verfahren und Einrichtung zur Potentialsteuerung einer gemolchten Leitungsanordnung**
Method and device for the potential control of a pigged pipes arrangement
Procédé et dispositif de commande de potentiel d'un arangement de tuyauteries nettoyées par raclage

(30) Priorität: 23.07.2003 DE 10333547
(43) Veröffentlichungstag der Anmeldung: 26.01.2005
(73) Patentinhaber: Dürr Systems GmbH, 70435 Stuttgart (DE)
(72) Erfinder: Geiger, Andreas, 74321 Bietigheim-Bissingen (DE); Hofmann, Peter, 74336 Brackenheim (DE); Poppe, Siegfried, 71706 Markgröningen (DE)
(74) Vertreter: Heusler, Wolfgang

(56) Entgegenhaltungen:
- EP-A- 1 270 083

## Beschreibung

Die Erfindung betrifft ein Verfahren und eine Einrichtung zur Potenzialsteuerung einer gemolchten Leitungsanordnung gemäß dem Oberbegriff der unabhängigen Patentansprüche. Der nächstkommende stand der Technik ist z.B. aus der EP-A-1 270 083 bekannt.

Gemolchte Leitungsanordnungen benötigt man bekanntlich in Beschichtungsanlagen für die elektrostatische Serienbeschichtung von Werkstücken wie z.B. Fahrzeugkarossen mit Wasserlack oder ähnlich leitfähigem Beschichtungsmaterial, das von einem Molch oder zwischen zwei Molchen von einer Molchsendestation zu der Molchzielstation durch die Leitung gefördert wird (EP 1 108 475, EP 1 172 152, EP 1 270 083, EP 1 314 483 usw.). Die Förderung kann von einer auf der Farbversorgungsseite auf Erdpotenzial liegenden Molchstation zu einer auf dem Hochspannungspotenzial des als Applikationsorgan der Anlage dienenden elektrostatischen Zerstäubers liegenden Molchstation und bei der Rückgewinnung von nicht versprühtem Beschichtungsmaterial auch in der entgegengesetzten Richtung erfolgen, wobei das Beschichtungsmaterial jeweils zunächst das Potenzial der Molchsendestation hat und bei Annäherung an die Molchzielstation auf deren Potenzial aufgeladen bzw. entladen wird. Entsprechendes gilt für die Förderung anderer leitfähiger Medien wie z.B. Spülflüssigkeit. Als gemolchte Leitung dienen in der Regel relativ lange Schläuche, die eine Isolierstrecke zur Potenzialtrennung zwischen den unter Hochspannung stehenden Anlagenteilen beispielsweise im Bereich des Zerstäubers und der auf Erdpotenzial befindlichen Farbversorgung herstellen müssen und aus hierfür geeigneten Kunststoffen bestehen. Vorzugsweise werden mehrlagige Schläuche verwendet, deren Innenschicht aus einem für die Molchbarkeit gewählten Kunststoff wie beispielsweise PFA besteht, während eine Außen- oder Zwischenschicht aus einem für Hochspannungsfestigkeit gewählten Isolationswerkstoff wie beispielsweise PE hergestellt wird, die von einem äußeren Schutzmantel beispielsweise aus PUR umgeben sein kann (DE 102 39 516). Molchschläuche elektrostatischer Beschichtungsanlagen sollen generell möglichst gut isolieren und bilden deshalb üblicherweise einen höheren elektrischen Widerstand als die in ihnen enthaltene Luft. Beispielsweise beträgt der spezifische Durchgangswiderstand üblicher Molchschläuche aus PFA etwa 10¹⁶ Ohm.m.

Bei den hier betrachteten Leitungsanordnungen besteht das Problem, dass die durch die Leitung geförderte Lacksäule oder das sonstige leitende Medium eine hohe elektrische Kapazität bildet, die bei den üblichen Längen (z.B. bis 20 m) und Innendurchmessern (z.B. 8 mm) typisch in der Größenordnung von 500 pF liegen kann. Wenn die Lacksäule sich der Molchzielstation nähert, ist sie zunächst durch die vor ihr befindliche Luft (oder ein anderes Isoliermedium) von der Zielstation isoliert. Sobald aber ein als Isolierstrecke ausreichender Mindestabstand zwischen der Lacksäule und der Zielstation unterschritten wird und die durch die Lacksäule gebildete Kapazität vor oder in der Zielstation schlagartig je nach der Förderrichtung auf das Hochspannungspotenzial aufgeladen oder auf Erdpotenzial entladen wird, entstehen hohe Stromspitzen, die zu ungewolltem Abschalten der Hochspannung durch das Überwachungs- und Steuersystem der Anlage führen, weil sie als Störung gewertet werden. Außerdem können bei der Umladung entstehende Funken Schäden zur Folge haben oder aus Sicherheitsgründen unzulässig sein.

Zur Lösung dieses Problems besteht an sich die Möglichkeit, auf der Versorgungsseite einen Dämpfungswiderstand zwischen die geerdete Molchstation und deren Masseanschluss zu schalten, während auf der Hochspannungsseite ein Dämpfungswiderstand in die Verbindung des Hochspannungserzeugers mit dem Applikationsorgan geschaltet werden kann. Der Spannungsabfall an dem Dämpfungswiderstand der Hochspannungsseite hat aber den wesentlichen Nachteil, dass er die elektrostatische Aufladung des Beschichtungsmaterials beeinträchtigt. Außerdem kann es für die Steuerung der Beschichtungsanlage wichtig sein, dass die definierte Spannung des Hochspannungserzeugers möglichst genau auch am Zerstäuber vorhanden ist, während festes Erdpotenzial an der Molchstation der Versorgungsseite aus Sicherheitsgründen notwendig sein kann.

Der Erfindung liegt daher die Aufgabe zugrunde, ein Verfahren bzw. eine Einrichtung der betrachteten Gattung anzugeben, die unerwünschte Stromspitzen beim Auf- oder Entladen des durch die gemolchte Leitung geförderten leitfähigen Mediums und vor allem ungewollten Anlagenstillstand ohne Beeinträchtigung der Sollpotenziale und insbesondere der Hochspannung am Applikationsorgan vermeidet.

Diese Aufgabe wird durch die Merkmale der Patentansprüche gelöst.

Da erfindungsgemäß das Beschichtungsmaterial oder sonstige leitfähige Medien bei der Annäherung an die Molchzielstation über einen hochohmigen Dämpfungswiderstand auf deren Potenzial gelegt wird, bevor ein Abstand von dem leitenden Bestandteil der Molchzielstation erreicht wird, bei dem es zu einem Spannungsdurchbruch, d.h. zu schlagartiger Auf- oder Entladung des leitfähigen Mediums kommen kann, werden Funken und unerwünschte Stromspitzen und ein dadurch verursachter Stillstand der Beschichtungsanlage zuverlässig vermieden, und da der erfindungsgemäß vorgesehene Dämpfungswiderstand zumindest während der Beschichtung nicht innerhalb der elektrischen Verbindung des Hochspannungserzeugers mit dem Applikationsorgan liegt, kann auch kein unerwünschter Spannungsabfall zum Applikationsorgan auftreten. Ebenso wenig wird das Erdpotenzial der versorgungsseitigen Molchstation beeinträchtigt.

Gemäß einem ersten Ausführungsbeispiel der Erfindung wird das leitfähige Medium von einem Dämpfungswiderstand aufgeladen oder entladen, der zwischen das Potenzial der jeweiligen Molchzielstation und eine das leitfähige Medium kontaktierende elektrisch leitende Kontaktstelle der Leitung geschaltet ist.

Gemäß einem zweiten Ausführungsbeispiel der Erfindung wird das leitfähige Medium dagegen von der selbst den Dämpfungswiderstand bildenden Leitung aufgeladen oder entladen. Dieses Ausführungsbeispiel hat also den besonderen Vorteil, dass keine zusätzlichen Bauteile wie externe Dämpfungswiderstände, Hochspannungskabel und Verteiler notwendig sind. Günstig ist auch, dass die Molche nicht durch eine Trennstelle im Schlauch beeinträchtigt werden können.

Bei diesen beiden Ausführungsbeispielen ist der Dämpfungswiderstand jeweils elektrisch parallel zu der bei Annäherung des leitfähigen Mediums an die Molchstation zwischen dem Medium und dem elektrisch leitenden Bestandteil der Molchstation gebildeten Isolierstrecke oder, mit anderen Worten, parallel zu der die Molchstation erreichenden Lack- oder Mediumsäule geschaltet und innerhalb der Leitung an diese angeschlossen. Gemäß einem weiteren Ausführungsbeispiel besteht aber auch die Möglichkeit, das leitfähige Medium über einen Dämpfungswiderstand aufzuladen, der bei Annäherung des Mediums an die Molchzielstation in die elektrische Verbindung des Hochspannungserzeugers mit dem Applikationsorgan geschaltet und während der Beschichtung elektrisch leitend überbrückt wird. Eine entsprechende Widerstandsanordnung ist auch auf der Versorgungsseite zwischen der Molchstation und deren Erdpotenzialanschluss denkbar.

An den in der Zeichnung dargestellten Ausführungsbeispielen wird die Erfindung näher erläutert. Es zeigen
- Fig. 1: eine gemolchte Leitungsanordnung mit externen Dämpfungswiderständen;
- Fig. 2: eine Abwandlung des Ausführungsbeispiels nach Fig. 1;
- Fig. 3: eine Leitungsanordnung, in der die Leitung selbst als Dämpfungswiderstand dient; und
- Fig. 4: ein weiteres Ausführungsbeispiel.

Die in Fig. 1 schematisch dargestellte Leitungsanordnung enthält eine z.B. mit einer Farbwechselventilanordnung oder ggf. einer Dosiereinrichtung verbundene erste Molchstation 1, deren elektrisch leitfähige Bestandteile an einem Masseanschluss geerdet sind, eine zweite Molchstation 2, die mit einem elektrostatischen Zerstäuber 3 verbunden ist und nahe bei oder in diesem angeordnet sein kann, und deren elektrisch leitfähige Bestandteile von einem Hochspannungserzeuger 4 auf das auch an dem Zerstäuber liegende Hochspannungspotenzial z.B. in der Größenordnung von 100 kV gelegt werden. Ferner enthält die Leitungsanordnung einen die beiden Molchstationen 1 und 2 verbindenden Schlauch 5 aus Isolierwerkstoff. Durch den Schlauch 5 wird in bekannter Weise elektrisch leitender Farblack 6 zwischen zwei Molchen 7 und 8 zur Versorgung des Zerstäubers 3 von der ersten Molchstation 1 zu der zweiten Molchstation 2 und ggf. bei Rückgewinnung nicht versprühten Farbmaterials von der zweiten Molchstation wieder zurück zu der ersten Molchstation gefördert. Der Hochspannungserzeuger 4 kann sich je nach Art der Anlage in oder nahe am Zerstäuber 3 oder in anderen Fällen, insbesondere bei Roboteranlagen, darstellungsgemäß an einer entfernten Stelle befinden.

Die zur Potenzialtrennung zwischen den beiden Molchstationen 1 und 2 erforderlichen Isolierstrecken werden in ebenfalls bekannter Weise durch den Schlauch 5 und das vorzugsweise aus Luft bestehende Isoliermedium gebildet, das sich auf den dem Farblack abgewandten Seiten der Molche in dem Schlauch 5 befindet und auch als Molchschiebemedium dient. Statt Farblack kann auch ein anderes elektrisch leitendes Medium wie insbesondere Spülflüssigkeit durch den Schlauch 5 gefördert werden.

Erfindungsgemäß soll vermieden werden, dass der zunächst auf dem Potenzial der jeweiligen Molchsendestation befindliche Farblack 6 bei Annäherung an die jeweilige Molchzielstation oder in ihr schlagartig auf deren Potenzial aufgeladen bzw. entladen wird, wenn es bei Unterschreiten eines als Isolierstrecke zwischen der Lacksäule und der Molchzielstation ausreichenden Mindestabstands zu einem Spannungsdurchbruch durch die isolierende Luftstrecke kommt. Zu diesem Zweck ist in der Nähe jeder Molchstation 1 und 2 je eine den vorbeifließenden Farblack elektrisch kontaktierende Kontaktstelle 10 bzw. 12 vorgesehen und ein Dämpfungswiderstand 13 zwischen die an der ersten Molchstation 1 vorgesehene Kontaktstelle 10 und Masse geschaltet, während ein weiterer Dämpfungswiderstand 14 zwischen die an der zweiten Molchstation 2 vorgesehene Kontaktstelle 12 und einen mit dem Hochspannungserzeuger 4 verbundenen Hochspannungsanschluss der zweiten Molchstation geschaltet ist. Die Abstände der Kontaktstellen 10 und 12 von den leitenden Bestandteilen der jeweils benachbarten Molchstationen 1 bzw. 2 längs des Schlauches 5 sind mindestens so groß wie der als Isolierstrecke ausreichende Mindestabstand der Lacksäule von der Molchstation, bei deren Unterschreiten es zu dem unerwünschten Spannungsdurchbruch, d.h. zu schlagartiger Auf- oder Entladung der Lacksäule kommt, die erfindungsgemäß durch die relativ langsame Auf- bzw. Entladung über den Dämpfungswiderstand 14 bzw. 13 vermieden wird. Der erforderliche Mindestabstand liegt bei 100 kV und Luft als Isoliermedium typisch in der Größenordnung von 250 - 400 mm.

Die Kontaktstellen 10 und 12 können zweckmäßig als die jeweils angrenzenden Schlauchabschnitte miteinander verbindende molchbare Leitungselemente aus Metall oder ähnlich leitfähigem Werkstoff ausgebildet sein. Beispielsweise kann eine Metallverschraubung oder ein molchbares Verbindungselement verwendet werden, das durch einen im Wesentlichen hohlzylindrischen metallischen Anschlussstutzen mit dem Innendurchmesser des Schlauches 5 gebildet ist, an dem auf beiden Seiten z.B. entsrepechend der in der DE 103 13 063 beschriebenen Konstruktion ein Schlauchstück mit molchbarem und totraumfreiem Übergang aufgesetzt und mit einer Überwurfmutter befestigt ist.

Eine Abwandlung des oben beschriebenen Ausführungsbeispiels ist in Fig. 2 dargestellt, wobei die mit 1 bis 8 bezeichneten Elemente mit denen aus Fig. 1 übereinstimmen. Abweichend von Fig. 1 ist aber nur eine der Kontaktstellen 10 oder 12 vorgesehen, bei dem dargestellten Beispiel die Kontaktstelle 12 bei der zweiten Molchstation 2. Mit E und A sind die erforderlichen Isolierstrecken an den Molchstationen bezeichnet. Der erste Dämpfungswiderstand 13' ist darstellungsgemäß zwischen diese Kontaktstelle und einen Schalter 20 geschaltet, mit dem er wahlweise an Masse gelegt oder über den zweiten Dämpfungswiderstand 14' mit dem Hochspannungserzeuger 4 verbunden werden kann. Bevor die Lacksäule an der Zielstation eintrifft, hier also an der Molchstation 2, wird sie bei der dargestellten Schalterstellung über die beiden Widerstände 13' und 14' auf Hochspannung aufgeladen. Beim Zurückdrücken der Lacksäule zu der ersten Molchstation 1 wird dagegen nach Ausbildung der erforderlichen Isolierstrecke A auf der der Molchstation 2 zugewandten Seite der Lacksäule der Schalter 20 in die Stellung umgelegt, in der er die Kontaktstelle 12 über den Widerstand 13' erdet, so dass die zuvor aufgeladene Lacksäule über den Widerstand 13' entladen wird. Gegenüber Fig. 1 besteht der Vorteil, dass die Schlauchkontaktierung nur an einer Stelle erforderlich ist.

Das in Fig. 3 ebenfalls schematisch dargestellte Ausführungsbeispiel entspricht dem nach Fig. 1 hinsichtlich der geerdeten Molchstation 1', der von dem Hochspannungserzeuger 4' auf Hochspannungspotenzial gelegten und mit dem Zerstäuber 3' verbundenen Molchstation 2' und des die beiden Molchstationen miteinander verbindenden und voneinander isolierenden Schlauches 5', durch den die Lacksäule 6' zwischen den Molchen 7' und 8' gefördert wird, so dass insoweit keine weitere Erläuterung erforderlich ist. Die erfindungsgemäße Dämpfung der Auf- bzw. Entladung der Lacksäule 6' bei Annäherung an die jeweils als Zielstation dienende Molchstation 1' oder 2' erfolgt hier aber nicht durch extern an die Leitung angeschlossene Dämpfungswiderstände wie in Fig. 1, sondern durch den die Leitung bildenden Schlauch 5' selbst, der zu diesem Zweck elektrisch schwach leitfähig ist. Damit ist gemeint, dass der elektrische Widerstand des Schlauches 5' zumindest an dessen Endteilen so bemessen ist, dass er einerseits als Isolierstrecke zur Potenzialtrennung zwischen den beiden Molchstationen 1' und 2' dient, andererseits aber die Lacksäule 6' bei deren Annäherung an die Molchzielstation auf deren Potenzial auflädt oder entlädt, bevor ein Spannungsdurchbruch auftritt.

Die erfindungsgemäße Aufladung bzw. Entladung durch den Schlauch erfolgt, während die Farbsäule 6' sich durch die den Isolierstrecken A und E entsprechenden Auflade- bzw. Entladestrecken zu der jeweiligen Molchzielstation bewegt. Die hauptsächlich von den an die Molchstationen angrenzenden Enden des Schlauches 5' gebildeten Dämpfungswiderstände sind also auch hier außerhalb der elektrischen Verbindung des Hochspannungserzeugers 4' mit dem Zerstäuber 3' elektrisch parallel zu der Isolierstrecke zwischen der Lacksäule und dem elektrisch leitenden Bestandteil der Molchstation geschaltet.

Der Schlauch 5' kann wie der Schlauch 5 des Ausführungsbeispiels nach Fig. 1 zweckmäßig den eingangs beschriebenen mehrlagigen Aufbau entsprechend der DE 102 39 516 haben, wobei die dort erläuterten mechanischen und sonstigen Anforderungen an molchbare Schläuche erfüllt sein sollen. Zur Beobachtung der Molche und/oder der Lacksäule während des Betriebes ist der Schlauch vorzugsweise transparent. Im Gegensatz zu den bisher üblichen Molchschläuchen, die möglichst vollkommen isolierend sein sollten, ist aber erfindungsgemäß mindestens die das geförderte Medium kontaktierende Innenfläche des Schlauches zur Definition des gewünschten elektrischen Widerstands leitend. Zweckmäßige Möglichkeiten zur Bildung des Widerstandes bestehen z.B. darin, in das Kunststoffmaterial der innersten Lage des Schlauches elektrisch leitende Partikel einzubetten oder an der Innenseite des Schlauches Fäden aus Widerstandsmaterial anzuordnen oder Spuren aus im gewünschten Maß leitfähig gemachtem Kunststoff zu bilden, was beispielsweise beim Extrudieren des Schlauches erfolgen kann. Besonders die letztgenannten Möglichkeiten haben den Vorteil, dass sie die gewünschte Transparenz des Schlauches nicht beeinträchtigen.

Die eingangs erwähnte weitere Möglichkeit der Einschaltung von Dämpfungswiderständen zwischen die Molchstationen und deren Potenzialanschluss ist in Fig. 4 dargestellt, in der die Elemente 1 bis 8 dem Ausführungsbeispiel nach Fig. 1 entsprechen. Die Widerstandsanordnung ist hier durch die Parallelschaltung des externen Dämpfungswiderstands 24 mit einem gesteuerten Schalter 25 gebildet. Der Dämpfungswiderstand wird bei diesem Ausführungsbeispiel durch Öffnen des Schalters 24 nur während der Zeit aktiviert, in der er benötigt wird, also bei Annäherung des leitfähigen Mediums an die Molchzielstation. In der übrigen Zeit wird der Dämpfungswiderstand durch den Schalter 25 überbrückt, so dass der Hochspannungserzeuger 4 wie bei den anderen Ausführungsbeispielen vor allem bei der Beschichtung direkt mit der Molchstation 2 und dem Zerstäuber 3 verbunden ist.

Der Schalter 25 kann automatisch z.B. durch Signale von (nicht dargestellten) Sensoren gesteuert werden, die in an sich bekannter Weise die Positionen der Lacksäule oder des sonstigen zwischen den Molchen geförderten leitfähigen Mediums überwachen und melden.

## Patentansprüche

1. Verfahren zur Potenzialsteuerung einer gemolchten Leitungsanordnung, durch deren Leitung (5) in einer Anlage zur elektrostatischen Serienbeschichtung von Werkstücken das elektrisch leitfähige Beschichtungsmaterial oder ein anderes leitfähiges Medium (6) unter Verwendung mindestens eines Molches (7, 8) zwischen zwei Molchstationen (1, 2) gefördert wird,
wobei im Betrieb ein elektrisch leitender Bestandteil der einen Molchstation (1) auf niedrigem Potenzial oder Erdpotenzial und ein elektrisch leitender Bestandteil der anderen Molchstation (2) auf einem Hochspannungspotenzial liegt, das von einem Hochspannungserzeuger (4) für das Applikationsorgan (3) der Anlage erzeugt wird,
wobei das zunächst auf dem Potenzial der Molchsendestation liegende leitfähige Medium (6) bei Annäherung an die Molchzielstation auf deren Potenzial aufgeladen bzw. entladen wird,
und wobei die Leitung (5) als Isolierstrecke zur Potenzialtrennung zwischen den beiden Molchstationen (1, 2) dient,
**dadurch gekennzeichnet, dass** das durch die Leitung (5) geförderte leitfähige Medium (6) bei der Annäherung an die Molchzielstation über einen elektrischen Widerstand (13, 14, 5'), der zumindest während der Beschichtung der Werkstücke außerhalb der elektrischen Verbindung des Hochspannungserzeugers (4) mit dem Applikationsorgan (3) liegt, auf das Potenzial der Molchzielstation gelegt wird.

2. Verfahren nach Anspruch 1, **dadurch gekennzeichnet, dass** das leitfähige Medium (6) von einem zwischen das Potenzial der Molchzielstation und eine elektrisch leitende Kontaktstelle (10, 12) der Leitung (5) geschalteten Widerstand (13, 14) aufgeladen oder entladen wird.

3. Verfahren nach Anspruch 1, **dadurch gekennzeichnet, dass** das leitfähige Medium (6') von der den Widerstand bildenden Leitung (5') aufgeladen oder entladen wird.

4. Verfahren nach Anspruch 1, **dadurch gekennzeichnet, dass** das leitfähige Medium (6) über einen Widerstand (24) aufgeladen wird, der bei Annäherung des leitfähigen Mediums an die Molchzielstation (2) in die elektrische Verbindung des Hochspannungserzeugers (4) mit dem Applikationsorgan (3) geschaltet und während der Beschichtung elektrisch leitend überbrückt wird.

5. Verfahren nach einem der vorangehenden Ansprüche, **dadurch gekennzeichnet, dass** das leitfähige Medium (6) zwischen zwei Molchen (7, 8) durch die Leitung (5) gefördert wird, die zur Potenzialtrennung auf den dem leitfähigen Medium abgewandten Seiten der Molche ein Isoliermedium enthält.

6. Einrichtung zur Potentialsteuerung einer gemolchten Leitungsanordnung in einer Anlage zur elektrostatischen Serienbeschichtung von Werkstücken (1), mit
einer ersten Molchstation (1), die einen auf niedriges Potenzial oder Erdpotenzial gelegten elektrisch leitenden Bestandteil hat,
einer zweiten Molchstation (2), die einen auf ein Hochspannungspotenzial gelegten elektrisch leitenden Bestandteil hat, einer zwischen den beiden Molchstationen angeordneten Leitung (5), durch die das leitfähige Medium unter Verwendung mindestens eines Molches (7, 8) gefördert wird, und die eine Isolierstrecke zur Potenzialtrennung zwischen den beiden Molchstationen (1, 2) bildet,
einem Hochspannungserzeuger (4), der mit der zweiten Molchstation (2) und mit dem Applikationsorgan (3) der Anlage verbunden ist,
und einer mindestens einen elektrischen Widerstand (13, 14, 5')enthaltenden Anordnung, über die das leitfähige Medium bei Annäherung an die erste und/oder zweite Molchstation (1, 2) aufgeladen bzw. entladen wird,
**dadurch gekennzeichnet, dass** der elektrische Widerstand (13, 14; 5'; 24) zumindest während der Beschichtung der Werkstücke außerhalb der elektrischen Verbindung des Hochspannungserzeugers (4) mit dem Applikationsorgan (3) liegt.

7. Einrichtung nach Anspruch 6, **dadurch gekennzeichnet, dass** der Widerstand (13, 14, 5') elektrisch parallel zu der bei Annäherung des leitfähigen Mediums (6) an die Molchstation (1, 2) zwischen dem leitfähigen Medium und dem elektrisch leitenden Bestandteil der Molchstation gebildeten Isolierstrecke geschaltet ist.

8. Einrichtung nach Anspruch 6 oder 7, **dadurch gekennzeichnet, dass** der Widerstand (13, 14) zwischen einen auf das Potenzial der Molchstation (1, 2) gelegten Anschluss und ein elektrisch leitendes Kontaktelement (10, 12) geschaltet ist, das in der Nähe der Molchstation (1, 2) in die Leitung (5) eingesetzt ist und das leitfähige Medium (6) kontaktiert.

9. Einrichtung nach Anspruch 8, **dadurch gekennzeichnet, dass** ein Kontaktelement (10, 12) an jeder der beiden Molchstationen (1, 2) vorgesehen ist.

10. Einrichtung nach Anspruch 6 oder 7, **dadurch gekennzeichnet, dass** der elektrische Widerstand durch die Leitung (5') gebildet ist.

11. Einrichtung nach Anspruch 10, **dadurch gekennzeichnet, dass** die Leitung aus einem Schlauch (5') mit mindestens zwei Lagen besteht und die innerste Lage den Widerstand bildet oder enthält, während die äußerste Lage aus Isolierwerkstoff besteht.

12. Einrichtung nach Anspruch 6, **dadurch gekennzeichnet, dass** ein Widerstand (24) in die Verbindung zwischen dem Hochspannungserzeuger (4) und dem Applikationsorgan (3) und/oder zwischen einen Potenzialanschluss der auf niedrigem Potenzial oder Erdpotenzial liegenden Molchstation (1) und deren leitenden Bestandteil geschaltet ist, und dass zumindest der zwischen dem Hochspannungserzeuger (4) und dem Applikationsorgan (3) liegende Widerstand (24) durch eine leitende Verbindung (25) gesteuert überbrückbar ist.

13. Molchbarer Schlauch für eine Einrichtung zur Potenzialsteuerung einer Leitungsanordnung nach Anspruch 10 oder 11 mit zwei Molchstationen (1', 2'), von denen die eine auf niedriges Potenzial oder Erdpotenzial und die andere auf ein Hochspannungspotential gelegt wird,
**dadurch gekennzeichnet, dass** der elektrische Widerstand des Schlauches (5') so bemessen ist, dass der Schlauch einerseits als Isolierstrecke zur Potenzialtrennung zwischen den beiden Molchstationen (1', 2') dient und andererseits das leitfähige Medium (6') bei dessen Annäherung an die Molchzielstation auf deren Potenzial auflädt oder entlädt, bevor ein Spannungsdurchbruch zwischen dem leitfähigen Medium (6') und einem leitenden Bestandteil der Molchstation (1', 2') auftritt.

14. Molchbarer Schlauch nach Anspruch 13, **dadurch gekennzeichnet, dass** er aus mindestens zwei Lagen besteht, von denen die innerste Lage den Widerstand des Schlauches (5') bildet oder enthält, während die äußerste Lage aus Isolierwerkstoff besteht.

15. Molchbarer Schlauch nach Anspruch 13 oder 14, **dadurch gekennzeichnet, dass** mindestens die seine Innenfläche bildende Schicht aus einem Kunststoffmaterial besteht, in das zur Definition des elektrischen Widerstands des Schlauches elektrisch leitende Partikel eingebettet sind.

16. Molchbarer Schlauch nach Anspruch 13 oder 14, **dadurch gekennzeichnet, dass** an der Innenfläche des Schlauches Fäden oder Spuren aus einem Material mit den elektrischen Widerstand des Schlauches definierender Leitfähigkeit angeordnet oder gebildet sind.

17. Molchbarer Schlauch nach einem der Ansprüche 13 bis 16, **dadurch gekennzeichnet, dass** er transparent ist.

## Claims

1. A method of controlling the potential of a pigged conduit assembly, through whose conduit (5), in an installation for serially electrostatically coating workpieces, the electrically conductive coating material or another conductive medium (6) is conveyed between two pig stations (1, 2) using at least one pig (7, 8) wherein, in operation, an electrically conductive component of one pig station (1) is at low potential or earth potential and an electrically conductive component of the other pig station (2) is at a high voltage potential, which is produced by a high voltage generator (4) for the applicator (3) of the installation, wherein the conductive medium (6), which is initially at the potential of the pig transmitting station, is charged or discharged, on approach to the pig end station, to the potential thereof and wherein the conduit (5) acts as an insulating section for the potential separation of the two pig stations (1, 2), **characterised in that** the conductive medium (6) conveyed through the conduit (5) is brought to the potential of the pig end station, when approaching the pig end station, via an electrical resistor (13, 14, 5'), which is situated outside the electrical connection of the high voltage generator (4) with the applicator (3), at least during the coating of the workpieces.

2. A method as claimed in Claim 1, **characterised in that** the conductive medium (6) is charged or discharged by a resistor (13, 14) connected between the potential of the pig end station and an electrically conductive contact point (10, 12) of the conduit (5).

3. A method as claimed in Claim 1, **characterised in that** the conductive medium (6') is charged or discharged by the conduit (5') constituting the resistor.

4. A method as claimed in Claim 1, **characterised in that** the conductive medium (6) is charged via a resistor (24), which, on approach of the conductive medium to the pig end station (2), is connected into the electrical connection of the high voltage generator (4) with the applicator (3) and is electrically conductively bridged during the coating process.

5. A method as claimed in one of the preceding claims, **characterised in that** the conductive medium (6) is conveyed between two pigs (7, 8) through the conduit (5), which contains an insulating medium for the purpose of potential separation on the sides of the pigs remote from the conductive medium.

6. Apparatus for the control of the potential of a pigged conduit assembly in an installation for the serial electrostatic coating of workpieces (1) including a first pig station (1), which has an electrically conductive component at low potential or earth potential, a second pig station (2), which has an electrically conductive component at high voltage potential, a conduit (5) disposed between the two pig stations, through which the conductive medium is conveyed using at least one pig (7, 8) and which constitutes an insulating section for the potential separation of the two pig stations (1, 2), a high voltage generator (4), which is connected to the second pig station (2) and to the applicator (3) of the installation and an arrangement including at least one electrical resistor (13, 14, 5'), by means of which the conductive medium is charged or discharged on approach to the first and/or second pig station (1, 2), **characterised in that** the electrical resistor (13, 14; 5'; 24) is situated outside the electrical connection of the high voltage generator (4) with the applicator (3), at least during coating of the workpieces.

7. Apparatus as claimed in Claim 6, **characterised in that** the resistor (13, 14, 5') is connected electrically in parallel with the insulating section defined between the conductive medium and the electrically conductive component of the pig station on approach of the conductive medium (6) to the pig station (1, 2).

8. Apparatus as claimed in Claim 6 or 7, **characterised in that** the resistor (13, 14) is connected between a connector at the potential of the pig station (1, 2) and an electrically conductive contact element (10, 12), which is inserted into the conduit (5) in the vicinity of the pig station (1, 2) and contacts the conductive medium (6).

9. Apparatus as claimed in Claim 8, **characterised in that** a contact element (10, 12) is provided at each of the two pig stations (1, 2).

10. Apparatus as claimed in Claim 6 or 7, **characterised in that** the electrical resistor is constituted by the conduit (5').

11. Apparatus as claimed in Claim 10, **characterised in that** the conduit consists of a hose (5') with at least two layers and the innermost layer constitutes or includes the resistor whilst the outermost layer consists of insulating material.

12. Apparatus as claimed in Claim 6, **characterised in that** a resistor (24) is connected into the connection between the high voltage generator (4) and the applicator (3) and/or between a potential connection of the pig station (1) at low potential or earth potential and its conductive component and that at least the resistor (24) situated between the high voltage generator (4) and the applicator (3) is controllably bridgeable by a conductive connection (25).

13. A piggable hose for an apparatus for controlling the potential of a conduit assembly as claimed in Claim 10 or 11 with two pig stations (1', 2'), of which one is at low potential or earth potential and the other is at high voltage potential, **characterised in that** the electrical resistance of the hose (5') is so sized that the hose serves on the one hand as an insulating section for potential separation of the two pig stations (1', 2') and on the other hand the conductive medium (6'), on approach to the pig end station, charges up or discharges to the potential thereof before a voltage breakdown occurs between the conductive medium (6') and a conductive component of the pig station (1', 2').

14. A piggable hose as claimed in Claim 13, **characterised in that** it consists of at least two layers, of which the innermost layer constitutes or includes the resistance of the hose (5') whilst the outermost layer consists of insulating material.

15. A piggable hose as claimed in Claim 13 or 14, **characterised in that** at least the layer constituting its inner surface consists of a plastic material, in which electrically conductive particles are embedded in order to define the electrical resistance of the hose.

16. A piggable hose as claimed in Claim 13 or 14, **characterised in that** threads or tracks of a material with conductivity defining the electrical resistance of the hose are disposed or defined on the inner surface of the hose.

17. A piggable hose as claimed in one of Claims 13 to 16, **characterised in that** it is transparent.

## Revendications

1. Procédé de commande de potentiel d'un système de conduites écouvillonnées, à travers la conduite (5) duquel, dans une installation de revêtement électrostatique en série de pièces, le matériau de revêtement électroconducteur ou un autre milieu conducteur (6) est acheminé, moyennant au moins un écouvillon (7, 8), entre deux postes d'écouvillonnage (1, 2),
sachant qu'en cours de service, une partie électroconductrice de l'un des postes d'écouvillonnage (1) est située à un faible potentiel ou potentiel de la terre et une partie électroconductrice de l'autre poste d'écouvillonnage (2) est située à un potentiel de haute tension qui est produit par un générateur de haute tension (4) pour l'organe d'application (3) de l'installation,
sachant que le milieu conducteur (6), situé d'abord au potentiel du poste final d'écouvillonnage, se charge ou se décharge pour atteindre le potentiel du poste cible d'écouvillonnage lorsqu'il s'approche de ce dernier,
et sachant que la conduite (5) remplit la fonction de voie isolante en vue de la séparation de potentiel entre les deux postes d'écouvillonnage (1, 2),
**caractérisé en ce que** le milieu conducteur (6), transporté à travers la conduite (5), est amené au potentiel du poste cible d'écouvillonnage lorsqu'il s'approche du poste cible d'écouvillonnage, par l'intermédiaire d'une résistance électrique (13, 14, 5') qui, au moins pendant le revêtement des pièces, se situe en dehors de la liaison électrique entre le générateur de haute tension (4) et l'organe d'application (3).

2. Procédé selon la revendication 1, **caractérisé en ce que** le milieu conducteur (6) est chargé ou déchargé par une résistance (13, 14), montée entre le potentiel du poste cible d'écouvillonnage et une zone de contact (10, 12) électroconductrice de la conduite (5).

3. Procédé selon la revendication 1, **caractérisé en ce que** le milieu conducteur (6') est chargé ou déchargé par la conduite (5') formant la résistance.

4. Procédé selon la revendication 1, **caractérisé en ce que** le milieu conducteur (6) est chargé par l'intermédiaire d'une résistance (24) qui, lorsque le milieu conducteur s'approche du poste cible d'écouvillonnage (2), est montée dans la liaison électrique entre le générateur de haute tension (4) et l'organe d'application (3) et, pendant le revêtement, est shuntée électriquement.

5. Procédé selon l'une quelconque des revendications précédentes, **caractérisé en ce que** le milieu conducteur (6) entre les deux écouvillons (7, 8) est transporté par la conduite (5) qui, en vue de la séparation de potentiel sur les côtés des écouvillons détournés du milieu conducteur, contient un milieu isolant.

6. Dispositif de commande de potentiel d'un système de conduites écouvillonnées dans une installation de revêtement électrostatique en série de pièces (1), comportant
un premier poste d'écouvillonnage (1) qui comporte une partie électroconductrice située à un faible potentiel ou potentiel de la terre,
un deuxième poste d'écouvillonnage (2) qui comporte une partie électroconductrice située à un potentiel de haute tension,
une conduite (5), qui est disposée entre les deux postes d'écouvillonnage et à travers laquelle est transporté le milieu conducteur moyennant l'utilisation d'au moins un écouvillon (7, 8), et qui forme une voie isolante en vue de la séparation de potentiel entre les deux postes d'écouvillonnage (1, 2),
un générateur de haute tension (4) qui est relié au deuxième poste d'écouvillonnage (2) et à l'organe d'application (3) de l'installation,
et un agencement contenant au moins une résistance (13, 14, 5') électrique, par l'intermédiaire de laquelle le milieu conducteur est chargé ou déchargé en s'approchant du premier et/ou du deuxième poste d'écouvillonnage (1,2),
**caractérisé en ce que** la résistance (13, 14 ; 5' ; 24) est située, au moins pendant le revêtement des pièces, en dehors de la liaison électrique entre le générateur de haute tension (4) et l'organe d'application (3).

7. Dispositif selon la revendication 6, **caractérisé en ce que** la résistance (13, 14, 5') est montée électriquement en parallèle à la voie isolante formée entre le milieu conducteur et la partie électroconductrice du poste d'écouvillonnage lorsque le milieu conducteur (6) s'approche du poste d'écouvillonnage (1, 2).

8. Dispositif selon la revendication 6 ou 7, **caractérisé en ce que** la résistance (13, 14) est montée entre un raccord, situé au potentiel du poste d'écouvillonnage (1, 2), et un élément de contact (10, 12) électroconducteur, qui est inséré dans la conduite (5) à proximité du poste d'écouvillonnage (1, 2) et met en contact le milieu conducteur (6).

9. Dispositif selon la revendication 8, **caractérisé en ce qu'**un élément de contact (10, 12) est prévu sur chacun des deux postes d'écouvillonnage (1, 2).

10. Dispositif selon la revendication 6 ou 7, **caractérisé en ce que** la résistance électrique est formée par la conduite (5').

11. Dispositif selon la revendication 10, **caractérisé en ce que** la conduite est formée par un tuyau flexible (5') avec au moins deux couches et la couche interne forme ou contient la résistance, tandis que la couche externe est réalisée dans un matériau isolant.

12. Dispositif selon la revendication 6, **caractérisé en ce qu'**une résistance (24) est montée dans la liaison entre le générateur de haute tension (4) et l'organe d'application (3) et/ou entre un raccord de potentiel du poste d'écouvillonnage (1) situé à un faible potentiel ou potentiel de la terre, et la partie électroconductrice de celui-ci, et **en ce qu'**au moins la résistance (24), située entre le générateur de haute tension (4) et l'organe d'application (3), peut être shuntée de manière commandée par une liaison (25) conductrice.

13. Tuyau flexible apte à être écouvillonné pour un dispositif de commande de potentiel d'un système de conduites selon la revendication 10 ou 11, comportant deux postes d'écouvillonnage (1', 2'), dont l'un est situé à un faible potentiel ou potentiel de la terre et l'autre à un potentiel de haute tension,
**caractérisé en ce que** la résistance électrique du tuyau flexible (5') est dimensionnée de telle sorte que le tuyau, d'une part, remplit la fonction de voie isolante en vue de la séparation du potentiel entre les deux postes d'écouvillonnage (1', 2') et, d'autre part, charge ou décharge le milieu conducteur (6') au potentiel du poste cible d'écouvillonnage lorsqu'il s'approche de ce dernier, avant qu'un claquage électrique se produise entre le milieu conducteur (6') et une partie conductrice du poste d'écouvillonnage (1', 2').

14. Tuyau flexible apte à être écouvillonné selon la revendication 13, **caractérisé en ce qu'**il formé par au moins deux couches, parmi lesquelles la couche interne forme ou contient la résistance du tuyau flexible (5'), tandis que la couche externe est réalisée dans un matériau isolant.

15. Tuyau flexible apte à être écouvillonné selon la revendication 13 ou 14, **caractérisé en ce qu'**au moins la couche formant sa face intérieure est réalisée dans une matière plastique dans laquelle sont enrobées des particules électroconductrices en vue de définir la résistance électrique du tuyau flexible.

16. Tuyau flexible apte à être écouvillonné selon la revendication 13 ou 14, **caractérisé en ce que** sur la face intérieure du tuyau flexible sont disposés ou formés des fils ou pistes réalisés dans un matériau ayant la conductibilité définissant la résistance électrique du tuyau flexible.

17. Tuyau flexible apte à être écouvillonné selon l'une quelconque des revendications 13 à 16, **caractérisé en ce qu'**il est transparent.
